# EUROPÄISCHE PATENTSCHRIFT

(11) **EP 0 577 550 B1**
(45) Veröffentlichungstag und Bekanntmachung des Hinweises auf die Patenterteilung: **21.02.1996**
(21) Anmeldenummer: 93810397.5
(22) Anmeldetag: 02.06.1993
(51) Int. Cl.: D02H 13/26

(54) **Verfahren und Vorrichtung zum Steuern der Fadenspannung an einer Schäranlage**
Process and device for regulating the yarn tension in a warping machine
Procédé et dispositif pour régler la tension des fils dans un ourdissoir

(30) Priorität: 03.07.1992 CH 2107/92
(43) Veröffentlichungstag der Anmeldung: 05.01.1994
(73) Patentinhaber: Benninger AG, CH-9240 Uzwil (CH)
(72) Erfinder: Bollen, Manfred, CH-9242 Oberuzwil (CH)
(74) Vertreter: Wenger, René

(56) Entgegenhaltungen:
- EP-A- 0 012 235
- DE-A- 3 706 872

## Beschreibung

Die Erfindung betrifft ein Verfahren zum Steuern der Fadenspannung an einer Schäranlage gemäss dem Oberbegriff von Anspruch 1. Die Erfindung betrifft ausserdem eine Vorrichtung zur Durchführung dieses Verfahrens gemäss dem Oberbegriff von Anspruch 2. Die Steuerung der Fadenspannung bei verschiedenen Betriebszuständen dient dazu, einerseits während des Schärprozesses eine gleichmässige Wickeldichte zu gewährleisten, anderseits aber auch während des Maschinenstillstandes zu verhindern, dass sich lose Fadenschlaufen bilden.

Eine bekannte Fadenbespannungsvorrichtung in einer Schäreinrichtung ist z.B. in der DE-A-37 06 872 offenbart. Das Verhalten während eines Maschinenstillstandes ist jedoch in dieser Druckschrift nicht angesprochen.

Bei den bekannten Verfahren und Vorrichtungen wird ein zu starkes Absinken der Fadenspannung bei einem Stillstand der Schärmaschine verhindert, indem die Fadenbremsen gegenüber der normalen Betriebsposition etwas belastet werden, und zwar unabhängig davon, ob der Stillstand notfallmässig oder gewollt herbeigeführt wurde. Dies hat jedoch den Nachteil, dass in beiden Fällen eine relativ grosse Kraft aufgewendet werden muss, um einzelne Fäden, bzw. den ganzen Fadenverband um eine bestimmte Wegstrecke manuell weiterzutransportieren. Beim notfallmässigen, ungewollten Stillstand handelt es sich in der Regel nämlich um einen Fadenbruch, der durch Wiederanknüpfen des Fadens behoben werden muss. Hier ist die relativ starke Fadenspannung gerechtfertigt, da nur der beschädigte Faden nachgezogen werden muss. Bei den im Rahmen des Verarbeitungsprozesses eingeplanten Stillständen müssen jedoch zumeist Arbeiten vorgenommen werden, bei denen die Gesamtheit der Fäden etwas nachgezogen werden müssen, z.B. beim Neuanhängen des Schärbandes am Ende des Schärprozesses für ein Schärband oder bei der Bildung eines Fadenkreuzes durch Einführen von Kreuzschnüren. Bei den heute üblichen übergrossen Spulengattern mit einer Vielzahl einzelner Spulen wird dabei der Widerstand derart gross, dass ein rationelles Arbeiten fast nicht mehr möglich ist.

Es ist daher eine Aufgabe der Erfindung, die Fadenzugspannung differenzierter zu steuern, um dem Bedienungspersonal die Handhabung während der gewollten Maschinenstillstände zu erleichtern. Diese Aufgabe wird in verfahrensmässiger Hinsicht mit einem Verfahren mit den Merkmalen von Anspruch 1 und in vorrichtungsmässiger Hinsicht mit einer Vorrichtung mit den Merkmalen von Anspruch 2 gelöst. Durch die Bildung unterschiedlicher Steuerimpulse in Abhängigkeit von der Art des Maschinenstillstands ist es möglich, die Fadenbremsen differenziert anzusteuern, so dass verschiedene Bremskräfte eingestellt werden können. Bei einem gewollten Stillstand wird dabei die Stillstandsfadenspannung tiefer gehalten als bei einem ungewollten Stillstand, indem nur eine vergleichsweise geringe Bremskraft an die Fadenbremsen angelegt wird. Diese Bremskraft ist vorteilhaft gerade gross genug, um ein Durchhängen der Fäden infolge ihres Eigengewichts zu vermeiden.

Ersichtlicherweise können so auch grosse Fadenverbände mühelos manuell nachgezogen werden, während bei einem ungewollten Maschinenstillstand durch Fadenbruch oder dergleichen die Bremskraft nach wie vor relativ gross bleibt. Hier müssen nämlich in der Regel Reparaturarbeiten an einzelnen Fäden durchgeführt werden, bei denen eine Positionsveränderung benachbarter Fäden unerwünscht ist.

Besonders vorteilhaft ist an der Steuervorrichtung die Klemmkraft für den gewollten Stillstand an einer Einstellvorrichtung einstellbar. Auf diese Weise kann selbst noch während des Stillstands die gewünschte Fadenspannung eingestellt werden.

Weitere Vorteile können erreicht werden, wenn an der Steuervorrichtung das Klemmkraft-Steuersignal für den gewollten Stillstand ausschaltbar bzw. auf einen Wert einstellbar ist, der demjenigen des ungewollten Stillstands entspricht. In bestimmten Fällen kann es nämlich wünschenswert sein, dass die Klemmkraft auch bei einem gewollten Maschinenstillstand zwischen Schärprozessen gleich gross ist, wie bei einem notfallmässigen Maschinenstop.

Um das Verhältnis zwischen der Betriebsfadenspannung und der Stillstandsfadenspannung bei gewolltem Stillstand stets beizubehalten, ist die Klemmkraft für beide Betriebsarten an der Steuervorrichtung vorzugsweise durch eine einzige Einstellvorrichtung proportional einstellbar. Bei Fäden aus unterschiedlichen Materialien und damit mit unterschiedlichen Reibungskoeffizienten werden so stets etwa ähnliche Verhältnisse der Klemmkräfte aufrechterhalten.

Ein Ausführungsbeispiel der Erfindung ist in den Zeichnungen dargestellt und wird nachstehend genauer beschrieben. Es zeigen:
- Figur 1: eine Schäranlage mit der erfindungsgemässen Steuervorrichtung in stark vereinfachter Darstellung,
- Figur 2: ein Diagramm mit der Schärgeschwindigkeit innerhalb verschiedener Betriebsphasen,
- Figur 3: ein Diagramm mit dem Verlauf der Fadenspannung in den Betriebsphasen gemäss Figur 2 gemäss Stand der Technik,
- Figur 4: ein Diagramm mit der Klemmkraft an den Fadenbremsen für die Erzielung der Fadenspannung gemäss Figur 3,
- Figur 5: ein Diagramm mit dem Verlauf der Fadenspannung in den Betriebsphasen gemäss Figur 2 gemäss Erfindung und,
- Figur 6: ein Diagramm mit der Klemmkraft zur Erzielung der Fadenspannung gemäss Figur 5.

Figur 1 zeigt eine an sich bekannte Schäranlage bestehend aus einem Spulengatter 1 und einer Schärmaschine 25. Im stark vereinfacht dargestellten Spulengatter 1 sind eine Vielzahl von Spulen 2 in vertikalen und horizontalen Reihen angeordnet. Von diesen Spulen werden die Fäden 12 abgezogen und der Schärmaschine 25 zugeführt. Jeder Spule bzw. jedem Faden ist eine Fadenbremse 3 und ein Fadenwächter 4 zugeordnet. Die Fadenbremsen sind auf einer Bremstafel 18 angeordnet, wobei jeweils eine vertikale Reihe von Fadenbremsen über eine Stellstange 19 gemeinsam betätigbar ist. Beim vorliegenden Ausführungsbeispiel sind Tellerbremsen dargestellt, bei denen der Faden durch zwei aufeinanderliegende Teller gezogen wird. Die Klemmkraft wird dabei durch eine Druckfeder bestimmt, welche mit Hilfe der Stellstange 19 mehr oder weniger zusammengepresst werden kann.

Die Betätigung sämtlicher Stellstangen einer Bremstafel 18 erfolgt über einen Stellmotor 22, der eine Welle 21 verdrehen kann. Die Stellstangen 19 sind mit der Welle 21 über Exzenter 20 verbunden, so dass eine Drehung der Welle 21 eine gemeinsame Hubbewegung aller Stellstangen bewirkt.

Selbstverständlich sind auch andere Stellvorrichtungen zum Einstellen der Fadenbremsen denkbar. Neben der Einstellung über rein mechanische Getriebe sind auch elektromagnetische oder hydraulische Betätigungen für die Fadenbremsen bekannt. Schliesslich muss es sich bei den Fadenbremsen auch nicht zwingend um Tellerbremsen handeln.

Die Fadenwächter 4 überwachen das Vorhandensein eines Fadens, bzw. das Vorhandensein einer wählbaren Fadenspannung. Reisst ein Faden oder sinkt die Fadenspannung aus anderen Gründen unter den Grenzwert, so bewirken die Fadenwächter ein sofortiges Abschalten der Schärmaschine 25. Die Fadenwächter haben somit die Funktion einer Notschalteinrichtung, wobei an der Schäranlage aber noch andere Notschalteinrichtungen vorhanden sein können. So ist beispielsweise jede Anlage mit einem Notschalter 23 versehen, der vom Bedienungspersonal betätigt werden kann. Aber auch Sicherheitsvorrichtungen zum Schutz des Bedienungspersonals wie beispielsweise Lichtschranken oder dergleichen könnten als Notschalteinrichtung dienen.

Die Fäden 12 werden durch ein Kreuzriet 5 zu einem Schärblatt 6 geführt, wo die Ordnung der Fadenschar zu einem Schärband 7 erfolgt. Das Schärband 7 wird als Wickel 8 auf die Schärtrommel 9 aufgewickelt.

Vor dem Auftreffen auf den Wickel 8 wird das Schärband um eine Messwalze 10 und um eine Umlenkwalze 11 geführt. Die Messwalze ist beweglich gelagert und mit einem Wegaufnehmer 13 verbunden. Mit Hilfe der Messwalze 10 wird der effektive Schärbandzug unmittelbar vor dem Auflaufen des Schärbandes 7 gemessen und als Istwert einem Prozessor 14 zugeführt.

Der Prozessor 14 erfüllt unterschiedliche Aufgaben. Mit Hilfe einer Eingabestation 16 können im Prozessor 14 verschiedene betriebsspezifische Daten gespeichert werden. Dazu gehört auch ein bestimmter Sollwert für den Schärbandzug, also für die Fadenspannung während des Betriebes. Dieser Sollwert wird kontinuierlich mit dem Istwert von der Messwalze 10 verglichen, wobei beim Feststellen einer Abweichung über die Steuervorrichtung 15 der Stellmotor 22 zur Belastung oder zur Entlastung der Fadenbremse 3 betätigt wird.

Die Steuervorrichtung 15 steht aber auch noch in Wirkverbindung mit den Fadenwächtern 4 und mit anderen Notschalteinrichtungen, wie z.B. mit dem Notschalter 23. Reisst beispielsweise ein Faden 12a, so löst die Steuervorrichtung 15 sofort einen Stillstand der Schärmaschine 25 aus. Gleichzeitig wird der Stellmotor 22 betätigt, um die Fadenbremsen etwas zu belasten, so dass die Betriebsfadenspannung auf eine Stillstandsfadenspannung wechselt.

Durch die im Prozessor 14 gespeicherten Programmdaten werden an der Steuervorrichtung 15 auch gewollte Maschinenstillstände ausgelöst, beispielsweise nach einer bestimmten Länge des Schärbandes 7, welche ggf. ebenfalls über die Messwalze 10 ermittelt wird. Bei diesem gewollten Stillstand wird der Stellmotor 22 ebenfalls betätigt, wobei jedoch eine Entlastung der Fadenbremsen 3 stattfindet. Die gewünschte Fadenspannung beim gewollten Stillstand kann an der Einstellvorrichtung 24 stufenlos eingestellt werden. Diese Sonderfunktion kann aber auch vollständig ausgeschaltet werden, so dass auch beim gewollten Stillstand gleiche Stillstandsfadenspannung herrscht, wie beim ungewollten Stillstand. Am Bildschirm 17 können die eingegebenen Daten und/oder die jeweils aktuellen Betriebsdaten abgelesen werden.

Die Figur 2 zeigt eine typische Phase eines Schärprozesses mit einem durch Fadenbruch ausgelösten ungewollten Maschinenstillstand und mit einem vom Prozessor ausgelösten gewollten Stillstand. In Abhängigkeit von der Zeit t ist im Diagramm die Schärgeschwindigkeit V aufgetragen.

Die Schärmaschine startet bei 26 und beschleunigt beim Hochlaufen 27, bis bei 28 die Betriebsgeschwindigkeit erreicht ist. Danach erfolgt die Produktion 29, bis bei 30 durch einen Fadenwächter 4 ein ungewollter Stillstand herbeigeführt wird. Ueber die relativ steile Verzögerungsstrecke 31 wird bei 32 der Maschinenstillstand erreicht. In der Zeit 33 erfolgt die Instandstellung, also das Wiederanknüpfen des gerissenen Fadens. Bei 34 wird die Maschine erneut gestartet, bis sie über die Beschleunigungsstrecke 35 bei 36 wiederum die Sollgeschwindigkeit für die weitere Produktion 37 erreicht.

Bei 38 wird ein gewollter Stillstand über den Prozessor ausgelöst. Die Maschine verzögert wiederum über die Strecke 39 und erreicht bei 40 den vollständigen Stillstand. In der Stillstandszeit 41 wird eine Arbeit ausgeführt, bei welcher in der Regel das ganze Fadenfeld nachgezogen werden muss, also beispielsweise das Neuanhängen des Schärbandes. In diesem Fall kann bei 42 nicht sofort auf Betriebsgeschwindigkeit hochgefahren werden. Es wird vielmehr nur bis zu einer Kriechganggeschwindigkeit beschleunigt, welche bei 44 erreicht wird. In der Zeitspanne 45 läuft die Maschine im Kriechgang, so dass festgestellt werden kann, ob die durchgeführten Arbeiten erfolgreich abgeschlossen wurden. Erst dann kann bei 46 wiederum beschleunigt werden, um bei 47 die normale Betriebsgeschwindigkeit für die Produktion zu erreichen.

Das in Figur 2 dargestellte Zeit-/Geschwindigkeitsdiagramm dient in der Folge zur Darstellung der Fadenspannung und der Klemmkraft an einer Vorrichtung gemäss Stand der Technik in den Figuren 3 und 4 und an einer erfindungsgemässen Vorrichtung in den Figuren 5 und 6.

Im Diagramm gemäss Figur 3 ist im gleichen Zeitabschnitt die Fadenspannung F beispielsweise in cN aufgetragen. Während der Beschleunigungsphase erreicht die Fadenspannung die gewünschte Betriebsfadenspannung 49. Beim ungewollten Stillstand wird eine Stillstandsfadenspannung 50 eingestellt, welche etwas tiefer ist als die Betriebsfadenspannung. Ohne Erhöhung der Klemmkraft an den Fadenbremsen würde die Stillstandsfadenspannung allerdings weiter absinken. Nach dem erneuten Maschinenstart wird wiederum mit einem leichten Ueberschwingen die Betriebsfadenspannung erreicht, bis auch beim gewollten Stillstand erneut die Stillstandsfadenspannung 50 erreicht wird, welche jedoch gleich ist wie beim ungewollten Stillstand. Die Betriebsfadenspannung muss dann auch im Kriechgang erreicht werden, da auch bei langsam laufender Maschine ein korrekter Bandauftrag gewährleistet sein muss.

In Figur 4 ist die Klemmkraft p an einer Fadenbremse dargestellt. Um beim ungewollten Stillstand eine Stillstandsfadenspannung zu erreichen, die nur geringfügig unter der Betriebsfadenspannung liegt, muss die Klemmkraft leicht erhöht werden. Wie aus Figur 4 ersichtlich ist, werden aber sowohl beim ungewollten Stillstand, als auch beim gewollten Stillstand etwa gleiche Klemmkräfte aufgewendet.

Anders verhält es sich nun beim erfindungsgemässen Verfahren, dessen Verhältnisse in den Figuren 5 und 6 dargestellt sind. Bei beiden Diagrammen sind die Verhältnisse beim ungewollten Stillstand genau gleich wie in den Figuren 3 und 4. Beim gewollten Stillstand wird jedoch eine Stillstandsfadenspannung 51 erreicht, welche wesentlich tiefer ist, als die Stillstandsfadenspannung 50 beim ungewollten Stillstand. Demzufolge findet denn auch gemäss Figur 6 eine Entlastung an der Fadenbremse statt, womit das beim Maschinenstillstand ohnehin tendenzielle Nachlassen der Fadenspannung noch unterstützt wird.

## Patentansprüche

1. Verfahren zum Steuern der Fadenspannung an einer Schäranlage, wobei eine Mehrzahl von Fäden (12) von den Spulen (2) eines Spulengatters (1) abgezogen und über je eine Fadenbremse (3) und einen Fadenwächter (4) einer Schärmaschine (25) zugeführt und dort zu einem Schärband (7) geordnet auf eine Schärtrommel (9) aufgewickelt werden, und wobei über eine Steuervorrichtung (15) die Fadenspanner (3) derart angesteuert werden, dass während des Betriebs der Schärmaschine eine Betriebsfadenspannung und während des Stillstands der Schärmaschine eine Stillstandsfadenspannung aufrechterhalten wird, und wobei ferner der Betrieb der Schärmaschine durch einen gewollten, von einem Prozessor (14) in Abhängigkeit verfahrenstechnischer Parameter bestimmten Stillstand, oder durch einen ungewollten, von Notschalteinrichtungen (4, 23) ausgelösten Stillstand unterbrochen werden kann, dadurch gekennzeichnet, dass durch die gewollten und ungewollten Stillstände unterschiedliche Steuerimpulse für die Steuervorrichtung erzeugt werden und dass die Stillstandsfadenspannung bei einem gewollten Stillstand tiefer gehalten wird, als bei einem ungewollten Stillstand.

2. Vorrichtung zum Steuern der Fadenspannung an einer Schäranlage, wobei eine Mehrzahl von Fäden (12) von den Spulen (2) eines Spulengatters (1) abgezogen und über je eine Fadenbremse (3) und einen Fadenwächter (4) einer Schärmaschine (25) zugeführt und dort zu einem Schärband (7) geordnet auf eine Schärtrommel (9) aufgewickelt werden, und wobei über eine Steuervorrichtung (15) die Fadenspanner (3) derart ansteuerbar sind, dass während des Betriebs der Schärmaschine eine Betriebsfadenspannung und während des Stillstands der Schärmaschine eine Stillstandsfadenspannung aufrechterhalten wird, und wobei ferner der Betrieb der Schärmaschine durch einen gewollten, von einem Prozessor (14) in Abhängigkeit verfahrenstechnischer Parameter bestimmten Stillstand, oder durch einen ungewollten, von Notschalteinrichtungen (4, 23) ausgelösten Stillstand unterbrechbar ist, dadurch gekennzeichnet, dass in der Steuervorrichtung (15) durch einen gewollten bzw. durch einen ungewollten Stillstand jeweils unterschiedliche Steuersignale erzeugbar sind, und dass die Fadenbremsen (3) bei einem gewollten Stillstand mit einer Klemmkraft beaufschlagbar sind, welche kleiner ist als bei einem ungewollten Stillstand, so dass die Stillstandsfadenspannung bei einem gewollten Stillstand kleiner ist als bei einem ungewollten Stillstand.

3. Vorrichtung nach Anspruch 2, dadurch gekennzeichnet, dass an der Steuervorrichtung (15) die Klemmkraft für den gewollten Stillstand an einer Einstellvorrichtung (24) einstellbar ist.

4. Vorrichtung nach Anspruch 2, dadurch gekennzeichnet, dass an der Steuervorrichtung (15) das Steuersignal für den gewollten Stillstand ausschaltbar, bzw. auf einen Wert einstellbar ist, der demjenigen des ungewollten Stillstands entspricht.

5. Vorrichtung nach einem der Ansprüche 2 bis 4, dadurch gekennzeichnet, dass an der Steuervorrichtung (15) die Klemmkraft für den gewollten Stillstand zusammen mit der Klemmkraft zur Aufrechterhaltung der Betriebsfadenspannung proportional einstellbar ist.

## Claims

1. Method of controlling the yarn tension on a warping plant, a plurality of yarns (12) being withdrawn from the bobbins (2) of a bobbin creel (1) and in each case guided to a warping machine (25) via a yarn tensioner (3) and a yarn monitor (4) and, ordered to a yarn warp (7), wound at said warping machine onto a beaming drum (9), and said yarn tensioners (3) being controlled by a control device (15) in such a way that, during operation of the warping machine, an operating yarn tension is maintained and, during stoppage of the machine, a stationary yarn tension is maintained, and the operation of the warping machine furthermore being able to be interrupted by means of intentional stoppage triggered by a processor (14) according to parameters determined by the technicalities of the method, or by means of involuntary stoppage triggered by emergency switching devices (4, 23), characterized in that varying control impulses for the control device can be generated by intentional and involuntary stoppage, and that the stationary yarn tension in the case of intentional stoppage is maintained at a lower level than in the case of involuntary stoppage.

2. Device for controlling the yarn tension on a warping plant, a plurality of yarns (12) being withdrawn from the bobbins (2) of a bobbin creel (1) and in each case guided to a warping machine (25) via a yarn tensioner (3) and a yarn monitor (4) and, ordered to a yarn warp (7), wound at said warping machine onto a beaming drum (9), and the yarn tensioners (3) being controlled by a control device (15) in such a way that, during operation of the warping machine, an operating yarn tension is maintained and, during stoppage of the machine, a stationary yarn tension is maintained, and the operation of the warping machine furthermore being able to be interrupted by means of intentional stoppage triggered by a processor (14) according to parameters determined by the technicalities of the method, or by means of involuntary stoppage triggered by emergency switching devices (4, 23), characterized in that varying control signals can be generated within the control device (15) by an intentional or by an involuntary stoppage and that the yarn tensioners (3) can, in the case of intentional stoppage, be controlled to exert a clamping force that is less than in the case of involuntary stoppage, so that the stationary yarn tension in the case of intentional stoppage is less than in the case of involuntary stoppage.

3. Device according to claim 2, characterized in that, at the control device (15), the clamping force for the intentional stoppage can be set on an adjustment device (24).

4. Device according to claim 2, characterized in that, at the control device (15), the control signal for the intentional stoppage can be switched off or set at a value that corresponds to that of the involuntary stoppage.

5. Device according to one of the claims 2 to 4, characterized in that, at the control device (15), the clamping force for the intentional stoppage is, together with the clamping force for maintenance of the operating yarn tension, able to be proportionally adjusted.

## Revendications

1. Procédé pour commander la tension du fil sur une installation d'ourdissage, selon lequel plusieurs fils (12) sont déroulés des bobines (2) d'un cantre (1) et sont amenés, en passant chacun par un frein de fil (3) et un casse-fil (4), vers une machine d'ourdissage (25) où ils sont enroulés, réunis en une nappe (7), sur un tambour ourdisseur (9), selon lequel les tendeurs de fil (3) sont commandés par l'intermédiaire d'un dispositif de commande (15) de manière à maintenir une tension de fil de fonctionnement pendant le fonctionnement de la machine d'ourdissage et une tension de fil d'arrêt pendant l'arrêt de la machine d'ourdissage, et selon lequel le fonctionnement de la machine d'ourdissage peut être interrompu par un arrêt volontaire déterminé par un processeur (14) en fonction de paramètres relatifs aux procédés industriels, ou par un arrêt involontaire déclenché par des appareils de commutation d'urgence (4, 23), caractérisé en ce que des impulsions de commande différentes sont générées pour le dispositif de commande par les arrêts volontaires et involontaires, et en ce que la tension de fil d'arrêt maintenue lors d'un arrêt volontaire est plus faible que lors d'un arrêt involontaire.

2. Dispositif pour commander la tension de fil sur une installation d'ourdissage, dans lequel plusieurs fils (12) sont déroulés des bobines (2) d'un cantre (1) et sont amenés, en passant chacun par un frein de fil (3) et un casse-fil (4), vers une machine d'ourdissage (25) où ils sont enroulés, réunis en une nappe (7), sur un tambour ourdisseur (9), dans lequel les tendeurs de fil (3) sont commandés par l'intermédiaire d'un dispositif de commande (15) de manière à maintenir une tension de fil de fonctionnement pendant le fonctionnement de la machine d'ourdissage et une tension de fil d'arrêt pendant l'arrêt de la machine d'ourdissage, et dans lequel le fonctionnement de la machine d'ourdissage est apte à être interrompu par un arrêt volontaire déterminé par un processeur (14) en fonction de paramètres relatifs aux procédés industriels, ou par un arrêt involontaire déclenché par des appareils de commutation d'urgence (4, 23), caractérisé en ce que dans le dispositif de commande (15), des signaux de commande différents sont aptes à être générés par un arrêt volontaire ou involontaire, et en ce que les freins de fil (3), lors d'un arrêt volontaire, sont aptes à être sollicités par une force de serrage qui est inférieure à celle qui est prévue lors d'un arrêt involontaire, de sorte que la tension de fil d'arrêt est plus faible lors d'un arrêt volontaire que lors d'un arrêt involontaire.

3. Dispositif selon la revendication 2, caractérisé en ce que, au niveau du dispositif de commande (15), la force de serrage pour l'arrêt volontaire est réglable à l'aide d'un dispositif de réglage (24).

4. Dispositif selon la revendication 2, caractérisé en ce que, au niveau du dispositif de commande (15), le signal de commande pour l'arrêt volontaire est apte à être interrompu ou à être réglé sur une valeur qui correspond à celle de l'arrêt involontaire.

5. Dispositif selon l'une des revendications 2 à 4, caractérisé en ce que, au niveau du dispositif de commande (15), la force de serrage pour l'arrêt volontaire est réglable proportionnellement, avec la force de serrage nécessaire au maintien de la tension de fil de fonctionnement.
